# EUROPÄISCHE PATENTSCHRIFT

(11) **EP 0 644 139 B1**
(45) Veröffentlichungstag und Bekanntmachung des Hinweises auf die Patenterteilung: **27.11.1996**
(21) Anmeldenummer: 94112476.0
(22) Anmeldetag: 10.08.1994
(51) Int. Cl.: B65H 7/08

(54) **Bogenanlegereinheit**
Sheet feeder unit
Unité de marqeur de feuilles

(30) Priorität: 17.09.1993 DE 4331610
(43) Veröffentlichungstag der Anmeldung: 22.03.1995
(73) Patentinhaber: MAN Roland Druckmaschinen AG, 63075 Offenbach (DE)
(72) Erfinder: Schickedanz, Karl-Heinz, D-63263 Neu-Isenburg (DE)
(74) Vertreter: Marek, Joachim, Dipl.-Ing.

(56) Entgegenhaltungen:
- EP-A- 0 175 150
- EP-A- 0 432 289
- EP-A- 0 437 813
- US-A- 5 103 733

## Beschreibung

Die Erfindung bezieht sich auf eine Bogenanlegereinheit mit einer Saugkopfeinheit, durch die Bogen vereinzelt einem Bogenstapel entnehmbar und einem Bändertisch zuführbar sowie von dem Bändertisch einer Bogen verarbeitenden Maschine zuförderbar sind, wobei Saugkopfeinheit und Bändertisch aufeinander abgestimmt antreibbar sind und wobei eine einen Istzeitpunkt darstellende Position des transportierten Bogens erfaßbar und mit einer einen Sollzeitpunkt darstellenden Arbeitsstellung der Bogen verarbeitenden Maschine vergleichbar sowie bei Abweichung des Sollzeitpunkts vom Istzeitpunkt der Arbeitstakt der Saugkopfeinheit entsprechend der Abweichung vor- bzw. nacheilend korrigierbar ist.

Bei derartigen bekannten Bogenanlegereinheiten erfolgt der Antrieb der Saugkopfeinheit und des Bändertischs im Takt der Bogen verarbeitenden Maschine. Damit soll sichergestellt werden, daß die Bogen immer exakt zum richtigen Zeitpunkt der Bogen verarbeitenden Maschine übergeben werden.

Abhängig von der Qualität der Bogen und deren Oberflächenbeschaffenheit kann es zu einem mehr- oder weniger großen Schlupf zwischen den Bogen und den sie transportierenden Transportbändern des Bändertischs kommen, so daß diese nicht zum richtigen Zeitpunkt der Bogen verarbeitenden Maschine übergeben werden. Der Istzeitpunkt der Bogenübergabe weicht also von dem Sollzeitpunkt ab.

Eine Bogenanlegereinheit der eingangs genannten Art ist aus der US-A-51 03 733 bekannt. Saugkopfeinheit und Bändertisch werden dabei kontinuierlich angetrieben. Der Istzeitpunkt, der mit einem bestimmten Sollzeitpunkt verglichen werden soll ist eine augenblickliche Position auf dem Transportweg des Bogens.

Aufgabe der Erfindung ist es eine Bogenanlegereinheit der eingangs genannten Art zu schaffen, durch die die Bogen sicher zum richtigen Zeitpunkt der Bogen verarbeitenden Maschine übergeben werden.

Diese Aufgabe wird erfindungsgemäß dadurch gelöst, daß Saugkopfeinheit und Bändertisch im Takt der Bogen verarbeitenden Maschine antreibbar sind und der Istzeitpunkt der Zeitpunkt des Erreichens der Übergabeposition des vordersten Bogens zur Bogen verarbeitenden Maschine ist und daß der Bewegungsverlauf des Bändertischs während eines Arbeitstaktes etwa sinusförmig ist, wobei der Sollzeitpunkt der Zeitpunkt der geringsten Fördergeschwindigkeit des Bändertischs ist. Durch diese Ausbildung sind die Abweichungen des Istzeitpunkts vom Sollzeitpunkt korrigierbar. Dabei erfolgt die Korrektur auf schnellstmögliche Weise ohne die Taktsynchronität von Bändertisch und Bogen verarbeitender Maschine zu beeinflussen, da bereits zu Beginn des Transportwegs der Bogen der korrigierende Ausgleich erfolgt. Die Bogen werden dazu entsprechend früher oder später von der Saugkopfeinheit dem Bändertisch übergeben.

Weiterhin wird ein Anstoßen des Bogens mit hoher Geschwindigkeit an den die Übergabeposition definierenden Vordermarken verhindert, sodaß der Bogen nicht zurückprallt und somit nun exakt positioniert der Bogen verarbeitenden Maschine zugeführt wird.

Erfolgt die Übergabe der Bogen von der Saugkopfeinheit zum Bändertisch etwa zum Zeitpunkt der geringsten Fördergeschwindigkeit des Bändertischs, so kann die Übergabe der Bogen mit hoher Exaktheit erfolgen, was dazu führt, daß die Bogen auch mit hoher Exaktheit ihrer Lage zur Übergabeposition der Bogen verarbeitenden Maschine gelangen.

Der Istzeitpunkt des Erreichens der Übergabeposition ist durch einen Sensor erfaßbar, wobei dies vorteilhafterweise dadurch erfolgt, daß durch den Sensor das Erreichen der Übergabeposition durch die Vorderkante des vordersten Bogens erfaßbar ist.

Um auch bei großformatigen Bogen deren Erreichen der Übergabeposition exakt erfassen zu können, können mehrere, über die Bogenbreite verteilte Sensoren angeordnet sein. Dabei kann bei nicht exakt ausgerichteter Vorderkante des Bogens der mittlere Schaltzeitpunkt der Sensoren den Istzeitpunkt bilden.

Sind der bzw. die Sensoren optische Sensoren, so erfolgt eine Erfassung der Bogen berührungslos und somit ohne Beeinträchtigung der Lage der Bogen.

Besonders einfach im Aufbau und bauraumsparend ist es, wenn der bzw. die Sensoren Lichtreflektionssensoren sind.

Zur unabhängigen Korrektur des Arbeitstakts der Saugkopfeinheit besitzen vorteilhafterweise Saugkopfeinheit und Bändertisch voneinander separate Antriebe.

Eine selbsttätige Korrektur kann auf einfache Weise dadurch erreicht werden, daß das bzw. die Signale der Sensoren sowie ein Taktsignal des Bändertischs einer Verarbeitungselektronik zuleitbar und von dieser daraus die positive bzw. negative Abweichung des Istzeitpunkts vom Sollzeitpunkt ermittelbar, sowie ein entsprechendes Korrektursignal zur Vor- bzw. Nacheilung des Arbeitstakts dem Antrieb des Saugkopfs zuleitbar ist.

Es ist aber auch möglich, daß der Antrieb des Saugkopfs manuell vor- bzw. nacheilend verstellbar ist.

Ein Ausführungsbeispiel der Erfindung ist in der Zeichnung dargestellt und wird im folgenden näher beschrieben. Es zeigen
- Figur 1: eine Seitenansicht einer Bogenanlegereinheit
- Figur 2: eine Draufsicht der Bogenanlegereinheit nach Figur 1
- Figur 3: ein Diagramm der Geschwindigkeit der Transportbänder über der Zeit des Bändertischs des Bogenanlegers nach Figur 1.

Die in den Figuren dargestellte Bogenanlegereinheit weist einen Stapeltisch 1 auf, auf dem ein Bogenstapel 2 gelagert ist. Der jeweils oberste Bogen 3 des Bogenstapels 2 wird von Trennsaugern 4 einer Saugkopfeinheit 5 vom Bogenstapel 2 abgehoben, Schleppsaugern 6 der Saugkopfeinheit 5 übergeben und von diesen in Förderrichtung 7 zu einem Übernahmeende eines Bändertischs 8 zugeführt.

Der Bändertisch 8 besitzt in Förderrichtung 7 an seinem Übernahmeende und an seinem Übergabeende sich quer zur Förderrichtung 7 erstreckende drehbar antreibbare Walzen 9, um die nebeneinander mehrere Transportbänder 10 geführt sind, die als Saugbänder ausgeführt sein können. In Förderrichtung 7 folgt dem Bändertisch eine Bogen verarbeitende Maschine 11, die im vorliegenden Ausführungsbeispiel eine Druckmaschine ist.

Sowohl die Saugkopfeinheit 5, als auch der Bändertisch 8 und die Bogen verarbeitende Maschine 11 besitzen eigene Antriebe. So besitzt die Saugkopfeinheit 5 den Antrieb 12, der Bändertisch 8 den Antrieb 13 und die Bogen verarbeitende Maschine 11 den Antrieb 14.

Damit der Bändertisch 8 taktgleich und synchron zum Arbeitstakt der Bogen verarbeitenden Maschine 11 angetrieben wird, wird über eine Leitung 15 vom Antrieb 14 ein Synchronisiersignal einer Verarbeitungselektronik 16 zugeführt, die wiederum über eine Leitung 17 ein einen Synchronlauf von Bändertisch 8 und Bogen verarbeitender Maschine 11 sicherstellendes Signal dem Antrieb 13 zuleitet.

Wie in Figur 3 zu sehen ist erfolgt der Antrieb des Bändertischs 8 derart, daß während eines Arbeitstaktes "A" die Transportbänder 10 aus geringer Fördergeschwindigkeit heraus beschleunigt und zum Ende des Arbeitstakts wieder auf die geringe Fördergeschwindigkeit verzögert werden. Dadurch ist der Bewegungsverlauf der Transportbänder 10 des Bändertischs 8 etwa sinusförmig.

Sowohl die Übergabe der Bogen von der Saugkopfeinheit 5 an den Bändertisch 8 als auch die Übergabe der Bogen vom Bändertisch 8 an die Bogen verarbeitende Maschine 11 erfolgt im Idealfall zum Zeitpunkt der geringsten Fördergeschwindigkeit des Bändertischs 8.

Um eine derartige Abstimmung der Arbeitstakte von Bändertisch 8 und Saugkopfeinheit 5 zu gewährleisten, wird auch der Antrieb 12 der Saugkopfeinheit 5 über eine Leitung 18 von der Verarbeitungselektronik 16 entsprechend angesteuert.

Zum Beispiel durch die unterschiedliche Oberflächenbeschaffenheit bei Bogen verschiedener Qualität oder verschiedener Materialien, kann es auf dem Transportweg von der Saugkopfeinheit 5 bis zur Übergabe an die Bogen verarbeitende Maschine 11 zu Schlupf zwischen dem Bogen und den ihn transportierenden Einheiten kommen, so daß der Bogen später die Übergabeposition zur Bogen verarbeitenden Maschine 11 erreicht, als es zu deren Arbeitstakt erforderlich ist.

Um dies zu vermeiden, wird durch einen optischen Sensor 19 das Erreichen der Übergabeposition zur Bogen verarbeitenden Maschine 11 erfaßt und ein entsprechendes Signal über eine Leitung 20 der Verarbeitungselektronik 16 zugeleitet. Dabei kann sich der optische Sensor 19 im Bereich der Übergabeposition unterhalb der Transportebene des Bogens befinden und bei Erreichen der Übergabeposition durch die Vorderkante des Bogens das Signal auslösen. Weicht der Istzeitpunkt des Erreichens der Übergabeposition zur Bogen verarbeitenden Maschine 11 von dem durch den Arbeitstakt der Bogen verarbeitenden Maschine 11 vorgegebenen Sollzeitpunkt ab, so wird dies von der Verarbeitungselektronik erkannt und der Antrieb 12 der Saugkopfeinheit 5 in seinem Arbeitstakt entsprechend voreilend oder nacheilend angesteuert.

Bei vom optischen Sensor 19 festgestelltem nacheilenden Erreichen der Übergabeposition werden dann entsprechend voreilend die Bogen von der Saugkopfeinheit 5 dem Bändertisch 8 zugeführt. Damit erreichen die Bogen dann taktgenau die Übergabeposition zur Bogen verarbeitenden Maschine.

Während in Figur 3 durch die Kurve 21 der unveränderliche Bewegungsverlauf der Transportbänder 10 dargestellt ist, wird mit "A" der Arbeitstakt der Saugkopfeinheit 5 bezeichnet. Wird durch entsprechende Ansteuerung eine Voreilung des Arbeitstaktes der Saugkopfeinheit 5 erreicht, so erfolgt dieser Arbeitstakt während des mit "A'" bezeichneten Zeitraums; bei Nacheilung während des mit "A''" bezeichneten Zeitraums.

Wie der Kurve 21 des Bewegungsverlaufs der Transportbänder entnehmbar ist, ist selbst bei Voreilung oder Nacheilung der Übergabe der Bogen durch die Saugkopfeinheit 5 das Geschwindigkeitsniveau der Saugbänder weitgehend gleich niedrig, so daß immer eine exakte Übergabe der Bogen durch die Saugkopfeinheit 5 erfolgt.

Im vorliegenden Ausführungsbeispiel besitzen die Bogen verarbeitende Maschine 11 und der Bändertisch 8 eigene Antriebe, wobei die Verarbeitungselektronik 16 einen Synchronlauf sicherstellt. Es versteht sich, daß ein solcher Synchronlauf auch erreicht werden kann, wenn durch den Antrieb der Bogen verarbeitenden Maschine 11 auch der Antrieb des Bändertischs erfolgt.

## Patentansprüche

1. Bogenanlegereinheit mit einer Saugkopfeinheit, durch die Bogen vereinzelt einem Bogenstapel entnehmbar und einem Bändertisch zuführbar sowie von dem Bändertisch einer Bogen verarbeitenden Maschine zuförderbar sind, wobei Saugkopfeinheit und Bändertisch aufeinander abgestimmt antreibbar sind und wobei eine einen Istzeitpunkt darstellende Position des transportierten Bogens erfaßbar und mit einer einen Sollzeitpunkt darstellenden Arbeitsstellung der Bogen verarbeitenden Maschine vergleichbar sowie bei Abweichung des Sollzeitpunkts vom Istzeitpunkt der Arbeitstakt der Saugkopfeinheit entsprechend der Abweichung vor- bzw. nacheilend korrigierbar ist, **dadurch gekennzeichnet,** daß Saugkopfeinheit und Bändertisch im Takt der Bogen verarbeitenden Maschine antreibbar sind und der Istzeitpunkt der Zeitpunkt des Erreichens der Übergabeposition des vordersten Bogens zur Bogen verarbeitenden Maschine ist und daß der Bewegungsverlauf des Bändertischs (8) während eines Arbeitstaktes etwa sinusförmig ist, wobei der Sollzeitpunkt der Zeitpunkt der geringsten Fördergeschwindigkeit des Bändertischs (8) ist.

2. Bogenanlegereinheit nach Anspruch 1, **dadurch gekennzeichnet,** daß die Übergabe der Bogen von der Saugkopfeinheit (5) zum Bändertisch (8) etwa zum Zeitpunkt der geringsten Fördergeschwindigkeit des Bändertischs (8) erfolgt.

3. Bogenanlegereinheit nach Anspruch 1, **dadurch gekennzeichnet**, daß der Istzeitpunkt des Erreichens der Übergabeposition durch einen Sensor (19) erfaßbar ist.

4. Bogenanlegereinheit nach Anspruch 3, **dadurch gekennzeichnet,** daß durch den Sensor (19) das Erreichen der Übergabeposition durch die Vorderkante des vordersten Bogens erfaßbar ist.

5. Bogenanlegereinheit nach Anspruch 3, **dadurch gekennzeichnet,** daß mehrere, über die Bogenbreite verteilte Sensoren angeordnet sind.

6. Bogenanlegereinheit nach Anspruch 5, **dadurch gekennzeichnet,** daß der mittlere Schaltzeitpunkt der Sensoren den Istzeitpunkt bildet.

7. Bogenanlegereinheit nach Anspruch 3, **dadurch gekennzeichnet,** daß der bzw. die Sensoren optische Sensoren (19) sind.

8. Bogenanlegereinheit nach Anspruch 7, **dadurch gekennzeichnet,** daß der bzw. die Sensoren Lichtreflektionssensoren sind.

9. Bogenanlegereinheit nach Anspruch 1, **dadurch gekennzeichnet,** daß Saugkopfeinheit (5) und Bändertisch (8) separate Antriebe (12, 13) besitzen.

10. Bogenanlegereinheit nach einem der vorhergehenden Ansprüche, **dadurch gekennzeichnet,** daß das bzw. die Signale der Sensoren (19) sowie ein Taktsignal des Bändertischs (8) einer Verarbeitungselektronik (16) zuleitbar und von dieser daraus die positive bzw. negative Abweichung des Istzeitpunkts vom Sollzeitpunkt ermittelbar sowie ein entsprechendes Korrektursignal zur Vor- bzw. Nacheilung des Arbeitstakts dem Antrieb (12) des Saugkopfs (5) zuleitbar ist.

11. Bogenanlegereinheit nach einem der Ansprüche 1 - 9, **dadurch gekennzeichnet,** daß der Antrieb des Saugkopfs manuell vor- bzw. nacheilend verstellbar ist.

## Claims

1. Sheet feeder unit with a suction head unit by means of which the sheets can be individually taken from a sheet pile and fed to a belt table as well as being feedable from the belt table to a sheet processing machine, wherein suction head unit and belt table can be driven matched to one another and wherein a position of the transported sheet representing an actual point in time can be sensed and can be compared with a desired point in time representing a working position of the sheet processing machine as well as on deviation of the desired point in time from the actual point in time, the working rhythm of the suction head unit being correctable corresponding to the deviation in advance or in retard, characterised in that suction head unit and belt table can be driven in the rhythm of the sheet processing machine and the actual point in time is the point in time of reaching of the dispensing position of the frontmost sheet relative to the sheet processing machine and that the course of movement of the belt table (8) during a working cycle is substantially sinusoidal, wherein the desired point in time is the point in time of lowest feed speed of the belt table (8).

2. Sheet feeder unit according to Claim 1, characterised in that the transfer of the sheets from the suction head unit (5) to the belt table (8) takes place substantially at the point in time of the lowest feed speed of the belt table (8).

3. Sheet feeder unit according to Claim 1, characterised in that the actual point in time of reaching the dispensing position can be sensed by a sensor (19).

4. Sheet feeder unit according to Claim 3, characterised in that by means of the sensor (19), the reaching of the dispensing position by the front edge of the frontmost sheet can be sensed.

5. Sheet feeder unit according to Claim 3, characterised in that several sensors are arranged distributed across the sheet width.

6. Sheet feeder unit according to Claim 5, characterised in that the average switchover point in time of the sensors forms the actual point in time.

7. Sheet feeder unit according to Claim 3, characterised in that the sensor(s) is/are optical sensor(s) (19).

8. Sheet feeder unit according to Claim 7, characterised in that the sensor(s) is/are light reflection sensor(s).

9. Sheet feeder unit according to Claim 1, characterised in that suction head unit (5) and belt table (8) have separate drives (12, 13).

10. Sheet feeder unit according to one of the preceding Claims, characterised in that the signal(s) of the sensors (19) as well as a timing signal of the belt table (8) can be fed to processing electronics (16) and from this the positive or negative deviation of the actual point in time from the desired point in time can be determined as well as a corresponding direction signal being derivable for the advancing or retarding of the working rhythm of the drive (12) of the suction head (5).

11. Sheet feeder unit according to one of Claims 1 - 9, characterised in that the drive of the suction head is adjustable in advance or retard manually.

## Revendications

1. Unité de margeur de feuilles, comportant une unité de tête d'aspiration, grâce à laquelle des feuilles peuvent être retirées d'une pile de feuilles individuellement et peuvent être amenées à une table à bandes ainsi que transportées de la table à bandes à une machine traitant les feuilles, l'unité de tête d'aspiration et la table à bandes pouvant être entraînées de façon accordée l'une à l'autre et une position, représentant un moment réel, de la feuille transportée pouvant être détectée et comparée avec une position de travail, représentant un moment de consigne, de la machine traitant les feuilles, et, quand il existe un écart entre le moment de consigne et le moment réel, le cycle de travail de l'unité de tête d'aspiration pouvant être corrigée, en avance ou en retard, de façon correspondant à l'écart,
caractérisée en ce que l'unité de tête d'aspiration et la table à bandes peuvent être entraînées de façon synchrone avec la machine traitant les feuilles et le moment réel est le moment de l'atteinte de la position de transfert de la feuille la plus avant vers la machine traitant les feuilles et en ce que le profil de mouvement de la table à bandes (8) est sensiblement sinusoïdal pendant un cycle de travail, le moment de consigne étant le moment de la vitesse de transport la plus faible de la table à bandes (8).

2. Unité de margeur de feuilles selon la revendication 1,
caractérisée en ce que le transfert des feuilles de l'unité de tête d'aspiration (5) à la table à bandes (8) est effectué sensiblement au moment de la vitesse de transport la plus faible de la table à bandes (8).

3. Unité de margeur de feuilles selon la revendication 1,
caractérisée en ce que le moment réel de l'atteinte de la position de transfert peut être détecté par un capteur (19).

4. Unité de margeur de feuilles selon la revendication 3,
caractérisée en ce que l'atteinte de la position de transfert par le bord avant de la feuille la plus avant peut être détectée par le capteur (19).

5. Unité de margeur de feuilles selon la revendication 3,
caractérisée en ce que plusieurs capteurs, répartis sur la largeur de la feuille, sont agencés.

6. Unité de margeur de feuilles selon la revendication 5,
caractérisée en ce que le moment de commutation médian des capteurs forme le moment réel.

7. Unité de margeur de feuilles selon la revendication 3,
caractérisée en ce que le ou les capteurs sont des capteurs optiques (19).

8. Unité de margeur de feuilles selon la revendication 7,
caractérisée en ce que le ou les capteurs sont des capteurs réfléchissant la lumière.

9. Unité de margeur de feuilles selon la revendication 1,
caractérisée en ce que l'unité de tête d'aspiration (5) et la table à bandes (8) possèdent des entraînements séparés (12,13).

10. Unité de margeur de feuilles selon une des revendications précédentes,
caractérisée en ce que le ou les signaux des capteurs (19), ainsi qu'un signal de synchronisation de la table à bandes (8) peuvent être amenés à une électronique de traitement (16) et, de celle-ci, l'écart positif ou négatif du moment réel par rapport au moment de consigne peut être déterminé, ainsi qu'un signal de correction correspondant peut être amené, pour l'avance ou le retard du cycle de travail, à l'entraînement (12) de la tête d'aspiration (5).

11. Unité de margeur de feuilles selon une des revendications 1-9,
caractérisée en ce que l'entraînement de la tête d'aspiration peut être réglé, manuellement, en avance ou en retard.
